# EUROPÄISCHE PATENTANMELDUNG

(11) **EP 0 272 599 A2**
(43) Veröffentlichungstag der Anmeldung: **29.06.1988**
(21) Anmeldenummer: 87118656.5
(22) Anmeldetag: 16.12.1987
(51) Int. Cl.: H01H 50/54

(54) **Elektromagnetisches Schaltgerät und mit diesem kombinierbarer Hilfsschalter**

(30) Priorität: 23.12.1986 DE 3644112
(71) Anmelder: Asea Brown Boveri Aktiengesellschaft, D-68309 Mannheim (DE)
(72) Erfinder: Cwetanski, Georgi, Dipl.-Ing., D-6710 Frankenthal (DE)
(74) Vertreter: Rupprecht, Klaus, Dipl.-Ing.

(57) **Zusammenfassung**

Ein elektromagnetisches Schaltgerät ist mit einem aufrastbaren Hilfsschalter kombiniert, wobei wenigstens eine der Wandungen des Schaltergehäuses mit einer Durchtrittsöffnung ausgestattet ist, die dem Durchtritt eines Betätigungsorgans eines im Gehäuseinneren beweglich angeordneten Kontaktträgers dient, welch letzterer mit einem Kontaktstößel des mit dem Schaltgerät kombinierbaren Hilfsschalters koppelbar ist. Diese Schaltgerätekombination zeichnet sich dadurch aus, daß an Randungen zweier einander gegenüberliegender Seitenwandungen des Schaltgehäuses vorstehende Halteleisten (15) angeformt sind, weiterhin dadurch, daß in einer diese Seitenwandungen verbindenden dritten Seitenwandung des Schaltergehäuses die Durchtrittsöffnung für das Betätigungsorgan (22) angeordnet ist, daß von einander gegenüberliegenden Seiten eines Gehäuses des Hilfsschalters (25) spiegelbildlich zueinander ausgebildete, über das Gehäuse hinausragende und an ihren freien Enden mit zueinander gerichteten Rastnasen (29) ausgestattete Halteklammern (27) ausgehen, die in mit dem Schaltgerät (10) montierter Lage hinter die Halteleisten am Schaltergehäuse greifen, und schließlich daß in an sich bekannter Weise der Kontaktstößel (31) des Hilfsschalters (25) aus dessen Gehäuse herausragt und beim Anfügen an das Schaltgerät (10) selbsttätig mit dem zugekehrten Betätigungsorgan (22) des Schaltgerätes verrastet. Hierdurch ist eine einfache Koppelung der miteinander zu verbindenden Schaltgeräte erzielbar, ohne die Bauhöhe des Schaltgerätes oder seine Einbautiefe zu vergrößeren und ohne die Zugänglichkeit zu Anschlußstellen zu beeinträchtigen.

## Beschreibung

Die Erfindung bezieht sich auf ein elektromagnetisches Schaltgerät und auf einen mit diesem kombinierbaren, verrastbaren Hilfsschalter, wobei das Schaltergehäuse des Schaltgerätes außer einer bodenseitigen Wandung, die auf einem Tragelement wie beispielsweise einer Tragplatte oder einer Tragschiene befestigbar ist, eine dieser bodenseitigen Wandung gegenüberliegende Frontwandung und vier ringsum gelegene Seitenwandungen aufweist, und wobei weiterhin wenigstens eine der Wandungen des Schaltergehäuses mit einer Durchtrittsöffnung ausgestattet ist, die dem Durchtritt eines als Betätigungsorgan ausgebildeten Endes eines im Gehäuseinneren beweglich angeordneten Kontaktträgers oder eines mit diesem Kontakt träger verbundenen, gesonderten Betätigungsorgans dient, welch letzteres mit einem Kontaktstößel des mit dem Schaltgerät kombinierbaren Hilfsschalters koppelbar ist.

Die Kombination von elektromagnetischen Schaltgeräten, insbesondere von Schützen, mit sogenannten Hilfsschaltern ist sehr wohl bekannt. Diese Hilfsschalter dienen beispielsweise der Anzeige des Schaltzustandes des Schaltgerätes in einer räumlich entfernten Überwachungsanlagen, sie können aber auch sehr wohl der Weitergabe von Steuerbefehlen oder dergleichen dienen, die abhängig sind von der Schaltstellung des Schaltgerätes.

Bei einer bekannten Schützreihe ist est vorgesehen, einen oder mehrere einpolige Hilfsschalter an der Frontwandung des Schützes rastend zu befestigen. Hierbei verrastet ein aus dem Gehäuse des Hilfsschalters herausragender Kontaktstößel selbsttätig mit einem Betätigungsorgan des Schützes. (siehe BBC-Druckschrift Nr. D NG 3037 83 D mit dem Titel "Schütze, Baureihe B, in modularer Systemtechnik; Stand vom Jan. 1983). Diese bekannten Schütze haben sich in der Praxis bereits vielfach vorzüglich bewährt, sie weisen allerdings, was die anfügbaren Hilfsschalter betrifft, den Nachteil auf, daß die Bauhöhe, bzw. - bei vertikaler Einbaulage des Schützes in einen Schaltschrank oder dergleichen - die erforderliche Einbautiefe durch die Hilfsschalter deutlich vergrößert wird. Dieses ist häufig unerwünscht und kann auch zu großen Schwierigkeiten führen, wenn eine Nachrüstung von Schützen mit Hilfsschaltern bei einer bereits bestehenden Anlage vorgesehen ist. Ein weiterer Nachteil dieser bekannten Bauweise ist darin zu sehen, daß bei einem Schütz mit mehreren, aufgerasteten Hilfsschaltern nach deren Verbindungen mit den entsprechenden Anschlußleitungen die Zu gänglichkeit zu den Anschlußschrauben des Schützes ein wenig beeinträchtigt ist, und eine Betätigung dieser Anschlußschrauben birgt die Gefahr in sich, daß die Anschlußleitungen der Hilfsschalter in dieser oder jener Weise in Mitleidenschaft gezogen werden können.

Aufgabe der vorliegenden Erfindung ist es, ein elektromagnetisches Schaltgerät zu schaffen, welches die vorgenannten Nachteile vermeidet, d. h. welches mit einem Hilfsschalter kombinierbar ist, ohne die Bauhöhe des Schaltgerätes bzw. die (bei vertikaler Anordnung notwendige) Einbautiefe des Schaltgerätes zu vergrößern und ohne die Zugänglichkeit zu den Anschlußstellen des Schaltgerätes und auch ohne die bereits angeschlossenen Zuleitungen selbst zu beeinträchtigen.

Die Lösung dieser Aufgabe wird erfindungsgemäß durch nachfolgende Mittel gelöst, nämlich das Schaltergehäuse wird an zwei einander gegenüberliegenden Seitenwandungen des Schaltergehäuses, an deren Randungen, die an die diese Seitenwandungen verbindende dritte Seitenwandung grenzen, mit angeformten, vorstehenden Halteleisten ausgestattet, und weiterhin wird das Innere des Schaltgerätes so gestaltet, daß die Durchtrittsöffnung für das Betätigungsorgan in der eben genannten dritten Seitenwandung angeordnet werden kann; außerdem ist vorgesehen, daß von einander gegenüberliegenden Seiten eines Gehäuses des Hilfsschalters spiegelbildlich zueinander ausgebildete, über das Gehäuse hinausragende und an ihren freien Enden mit zueinander gerichteten Rastnasen ausgestattete Halteklammern ausgehen, die in mit dem Schaltgerät montierter Lage die Halteleisten am Schaltergehäuse hintergreifen; beim Montagevorgang soll der Kontaktstößel des Hilfsschalters, der aus dessen Gehäuse her ausragt, selbsttätig mit dem zugekehrten Betätigungsorgan des Schaltgerätes verrasten, wie dieses vom eingangs genannten bekannten Schütz her an sich bereits bekannt ist. Mit anderen Worten gesagt, soll der Hilfsschalter also seitlich an das Schaltgerät angefügt und durch geeignete Mittel und Ausbildungen daran gehalten werden, wobei der Kontaktstößel des Hilfsschalters mit dem eingangs genannten Kontaktträger - direkt oder indirekt - verbunden ist. Ein derart an einem Schaltgerät angeordneter Hilfsschalter geht nicht zu Lasten der Einbautiefe und ermöglicht gleichzeitig einen ungehinderten Zugang zu den Klemmschrauben bzw. sonstigen Anschlußelementen und auch zu den Zuleitungen sowohl des Schaltgerätes als auch des Hilfsschalters.

Zur funktionstüchtigen Ausgestaltung des Erfindungsgedankens wird vorgeschlagen, an den besagten Halteleisten jeweils zwei Anschläge in Form von angeformten Anschlagnocken, Verbreiterungen der Halteleisten oder in Form von Wandungskanten von Gehäusseeinzelteilen des Schaltergehäuses vorzusehen, zwischen denen die Halteklammern eines angefügten Hilfsschalters einfügbar und sodann eingefangen sind. Auf diese Weise ist eine klar definierte Lage des Hilfsschalters gewährleistet, was den Montagevorgang zusätzlich erleichtert.

Einem anderen vorteilhaften Ausgestaltungsvorschlag zufolge ist vorgesehen, die Halteleisten in denjenigen Längsbereichen, in denen sie von Halteklammern eines anzufügenden Hilfsschalters hintergriffen werden, mit Schrägflächen auszustatten, die eine Zuführung des Hilfsschalters in längsaxialer Richtung des Kontaktträgers erleichtern. Derartige Schrägflächen sind zweckmäßigerweise am Schaltergehäuse bzw. an dessen Halteleisten angeformt, wodurch sie zu einer - wenn auch geringfügigen - Materialeinsparung beitragen, in erster Linie aber - wie gesagt - die Montage des Hilfsschalters in der genannten Zufuhrrichtung erleichtern.

Eine sehr zweckmäßige Weiterbildung des Erfindungsgedankens ist in dem Vorschlag zu sehen, die Durchtrittsöffnung in der genannten dritten Seitenwandung bis zur Frontwandung reichen zu lassen und - abgewinkelt fortgeführt - in der Frontwandung in einem gewissen Ausmaß fortzusetzen. Hierdurch eröffnet sich die Möglichkeit, einen Hilfsschalter nicht nur in längsaxialer Richtung des Kontaktträgers an das Schaltgerät anfügen zu können, sondern auch senkrecht zu dieser Längsachse, und zwar den Hilfsschalter von der Frontwandung her in Richtung der bodenseitigen Wandung des Schaltgerätes zu schieben. Damit einher muß allerdings eine andere vorgeschlagene Ausgestaltung gehen, wonach das als Betätigungsorgan ausgebildete Längsende des beweglichen Kontaktträgers bzw. das mit dem Kontaktträger verbundene gesonderte Betätigungsorgan derart auszugestalten ist, daß es sowohl mit einem in längsaxialer Richtung zugeführten, als auch mit einem von der Frontwandung des Schaltergehäuses her senkrecht zur Längsachse zugeführten Kontakstößel eines anzufügenden Hilfsschalters verrastbar ist. Wie eine derarige Ausgestaltung beispielsweise aussehen kann, ist der nachfolgend noch zu beschreibenden Figur 1 zu entnehmen.

In diesem Zusammenhang ist noch eine andere, vorteilhafte Ausgestaltungsmöglichkeit zu erwähnen, wonach die näher an der Frontwandung gelegenen beiden Anschlagnocken an den beiden Halteleisten mit Schrägen an voneinander gerichteten Seiten versehen sein können, wobei die beiden zur Frontwandung hin gerichteten Schrägflächen -ausgehend von der angrenzenden Gehäusefläche - deutlich flacher ansteigen als die gegenüberliegenden, also steiler ansteigenden Schrägflächen. Hierdurch ist ein vergleichsweise leichtes Aufschieben eines Hilfsschalters auf das Schaltgerät senkrecht zur Längsachse des Kontaktträgers möglich, da die flach ansteigenden Schrägflächen die Halteklammern des Hilfsschalters unter geringer Kraftanwendung aufzuspreizen vermögen. Die steil ansteigenden Schrägflächen dienen auch als Aufspreizhilfe beim Entfernen des montierten Hilfsschalters, hierbei muß jedoch eine deutlich größere Kraft aufgewandt werden. Dieses ist bewußt so ausgeführt, damit ein unbeabsichtigtes Verschieben des Hilfsschalters aus seiner Sollage unbedingt vermieden wird.

Einem anderen, vorteilhaften Ausgestaltungsvorschlag zufolge ist es vorgesehen, daß vom Schaltergehäuse des Schaltgerätes und/oder vom Gehäuse des anzufügenden Hilfsschalters von einander gegenüberliegenden Seiten wenigstens zwei Führungslaschen ausgehen, die dem jeweils anderen Schalter zugekehrt sind und in zusammengefügter Lage der beiden Schalter deren Lage zueinander zusätzlich sichern. Gleichzeitig vermögen derartige Führungslaschen als Führungshilfe beim Zusammenfügen der beiden Schalter zu dienen.

Schließlich ein vorteilhafter Ausgestaltungsvorschlag, der das Schaltgerät betrifft, und zwar seine Ausstattung ohne angefügten Hilfsschalter. Es wird hierzu vorgeschlagen, an beiden Längsenden des Kontaktträgers des Schaltgerätes aufrastbare Betätigungsstößel vorzusehen, deren eines Ende gabelbartig und formgleich demjenigen Ende des Kontaktstößels des Hilfsschalters ausgebildet ist, welches mit dem Kontaktträger verrastbar ist. Vor dem Anfügen eines Hilfsschalters an das Schaltgerät ist der entsprechende Betätigungsstößel vom Schaltgerät zu entfernen und beispielsweise dem entgegengesetzten Ende des Schaltstößels anzufügen. Mittels derartiger Betätigungsstößel ist das elektromagnetische Schaltgerät manuell in seiner Schaltstellung beeinflußbar, und zwar in seinen beiden möglichen Schaltstellungen sowohl beim Betrieb ohne einen Hilfsschalter als auch mit einem angefügten Hilfsschalter.

Anhand von auf dem Zeichnungsblatt dargestellten Ausführungsbeispielen sollen der Erfindungsgedanke und seine Ausgestaltungsmöglichkeiten noch einmal erläutert und verdeutlicht werden.

Es zeigt:
Figur 1 in perspektivischer Sicht ein (teilweise abgebrochen dargestelltes) Schaltgerät und - danebenstehend - einen an dieses Schaltgerät anfügbaren Hilfsschalter,
Figur 2 die beiden in Figur 1 gezeigten Schalter in ihrer zusammengefügten Lage,
Figur 3 in vergrößertem Maßstab Einzelheiten zu als Montagehilfe dienenden Schrägflächen und
Figur 4 einen Betätigungsstößel, der wahlweise an den Kontaktträger des Schaltgerätes oder an ein Ende des Kontakstößels des Hilfsschalters anfügbar ist.

Die **Figur 1** veranschaulicht in perspektivischer Sicht ein - teilweise abgebrochenes - elektromagnetisches Schaltgerät 10. Erkennbar ist dessen einer bodenseitigen Wandung gegenüberliegende Frontwandung 11 sowie eine Seitenwandung 12. Die gesamte Erstreckungsebene dieser Seitenwandung 12 setzt sich im vorliegenden Falle allerdings zusammen aus den Flächen dreier Einzelteile, nämlich der eben bereits genannten Seitenwandung 12, einer daran angrenzenden, seitlich hochgezogenen Wandung eines Gehäuseunterteils 13 und einem seitlich heruntergezogenen (nämlich zur nicht mehr erkennbaren bodenseitigen Wandung hin gerichteten) Wandungsbereich 14 der bereits genannten Frontwandung 11. Nicht unerwähnt bleibe, daß diese Frontwandung 11 mitsamt ihren seitlich heruntergezogenen Wandungsbereichen 14 eine Abdeckkappe für in dieser Darstellung nicht erkennbare Kontaktanschlußstellen bildet. Von wesentlicher Bedeutung ist eine an der Seitenwandung 12 angeformte Halteleiste 15, welche sich an derjenigen Randung der Seitenwandung 12 befindet, die an eine benachbarte Seitenwandung 16 grenzt. An der der Seitenwandung 12 gegenüberliegenden Seitenwandung 17 befindet sich eine (in dieser Darstellung nicht erkennbare) gleiche Halteleiste, und zwar ebenfalls in derjenigen Randung, die an die bereits genannte Seitenwandung 16 angrenzt. Die beiden Halteleisten 15 sind spiegelbildlich zueinander angeordnet und ausgebildet, und diese Aussage trifft auch zu auf einen an die Halteleiste 15 angrenzenden Anschlagnocken 18. Ein gleicher Anschlagnocken befindet sich also auf der genannten Seitenwandung 17.

Angrenzend an die Halteleiste 15 ist eine stirnseitige Wandung 19 des Gehäuseunterteils 13 erkennbar. Diese stirnseitige Wandung 19 bildet an ihrem nahe der Halte leiste 15 gelegenen Bereich gleichzeitig eine zweite Anschlagfläche, die dem Anschlagnocken 18 gegenüberliegt. Auch auf der gegenüberliegenden Seitenwandung 17 befindet sich eine gleiche stirnseitige Wandung.

In der Seitenwandung 16 ist eine Durchtrittsöffnung 20 angeordnet, die sich im vorliegenden Falle bis hin zur Frontwandung 11 erstreckt und sich - abgewinkelt fortgeführt - in dieser Frontwandung 11 fortsetzt. Diese Durchtrittsöffnung 20 dient dem Zugang zu einem Kontaktträger 21, dessen erkennbares Längsende als Betätigungsorgan 22 ausgebildet ist. Dieses als Betätigungsorgan 22 ausgebildete Ende des Kontaktträgers 21 weist insoweit eine besondere Eigenheit auf, als es sowohl an seiner Spitze, als auch an seiner (in der Darstellung) nach rechts weisenden Seite pfeilförmig ausgebildet ist, d. h. nach einem keilförmigen Abschnitt folgt eine sprungartige Verjüngung. Auf die Bedeutung dieser speziellen Formgebung soll weiter unten noch einmal eingegangen werden. Erwähnt sei schließlich, daß der Kontaktträger 21 in Richtung seiner angedeuteten Längsachse 23 in einem vorbestimmten Ausmaß beweglich ist.

Dieses elektromagnetische Schaltgerät 10 ist an seinem in die Zeichnungsebene weisenden Ende mit einem Hilfsschalter koppelbar. Ein solcher Hilfsschalter ist in der Figur 1 rechts neben dem Schaltgerät 10 dargestellt und mit der Ziffer 25 versehen. Er befindet sich in einem mehrteiligen Gehäuse, welches zusammenfassend als Gehäuse 26 bezeichnet sei. An einander gegenüberliegenden Seiten des Gehäuses 26 sind spiegelbildlich zueinander ausgebildete und über das Gehäuse 26 hinausragende Halteklammern 27 und 28 angeformt, die an ihren freien Enden mit zueinander gerichteten Rastnasen 29 bzw. 30 aus gestattet sind. Außerdem ist ein aus dem Gehäuse 26 herausragender Kontaktstößel 31 erkennbar, dessen zum Betrachter gerichtetes Ende aufgegabelt ist, wobei sich der Abstand der beiden Gabelelemente 32 und 33 zueinander an deren freien Enden sprungartig verringert. Außerdem gehen vom Gehäuse 26 des Hilfsschalters 25 zwei angeformte Führungslaschen 34 und 35 aus, die ebenfalls über das Gehäuse 26 hinausragen, und zwar, wie erkennbar, in gleicher Richtung wie die Halteklammern 27 und 28.

Die **Figur 2** veranschaulicht nun das elektromagnetische Schaltgerät 10 und den Hilfsschalter 25 in ihrer zusammengefügten Lage. Das Anfügen des Hilfsschalters 25 an das Schaltgerät 10 kann hierbei auf zwei verschiedenen Wegen erfolgen, nämlich durch ein Anfügen in Richtung des Pfeiles 36, also parallel zur Längsachse 23 des Kontaktträgers 21, oder statt dessen in Richtung des Pfeiles 37, d. h. also senkrecht zur eben gennanten Längsachse 23, oder anders gesagt: von der Frontwandung 11 her in Richtung der oben bereits erwähnten, jedoch nicht sichtbaren bodenseitigen Wandung. Im erstgenannten Falle werden die Halteklammern 27 und 28 des Hilfsschalters 25 über die beiden Halteleisten 15 des Schaltgerätes 10 hinweggeschoben, bis ihre Rastnasen 29 und 30 hinter den Halteleisten 15 einrasten. Hierbei liegen die freien Enden der Halteklammern 27 und 28 bzw. deren Rastnasen zwischen den Anschlagnocken 18 und den stirnseitigen Wandungen 19 des Gehäuseunterteiles 13. Die beiden Führungslaschen 34 und 35 legen sich hierbei an die seitlich hochgezogenen Außenwandungen des Gehäuseunterteils 13 des Schaltgerätes 10 an und bieten so einen zusätzlichen Verdrehschutz für den Hilfsschalter 25. Bei diesem Aufrastvorgang ist der Kontaktstößel 31 des Hilfsschalters 25 selbsttätig mit dem als Betätigungsorgan 22 ausgebildeten Ende des Kontaktträgers 21 rastend verbunden worden. Hierbei haben sich die freien Enden der Gabelelemente 32 und 33 infolge der keilförmigen Spitze des Betätigungsorgangs 22 zunächst aufgeweitet und sind sodann in die (in Figur 1 erkennbare) Verjüngung 38 des Betätigungsorgans 22 eingeschnappt. Diese Verbindung zwischen dem Kontaktträger 21 und dem Kontaktstößel 31 genügt völlig, um den Kontaktstößel 31 an den Bewegungen des Kontaktträgers 21 teilhaben zu lassen und die im Inneren des Hilfsschalters 25 vorhandenen Kontakte zu betätigen. Dieses war, wie gesagt, die eine der beiden Möglichkeiten, das Schaltgerät 10 und den Hilfsschalter 25 miteinander zu koppeln, was also ohne zuhilfenahme von Werkzeugen und zusätlichen Befestigungsmitteln manuell möglich ist, stattdessen aber auch mittels einer Vorrichtung erfolgen kann.

Eine derartige Möglichkeit der Anfügung eines Hilfsschalters an das Schaltgerät 10 ist aber in der Praxis dann nicht möglich, wenn das Schaltgerät 10 bereits innerhalb einer Anlage montiert ist und die räumlichen Verhältnisse ein Anfügen in Richtung des Pfeiles 36 nicht gestatten. In diesem Falle bietet sich die vorhin bereits erwähnte zweite Möglichkeit des Zusammenfügens der beiden Schalter an, nämlich in Richtung des Pfeiles 37. Hierbei werden die beiden Schaltgeräte, ausgehend von einer Position, wie sie etwa der Figur 1 zu entnehmen ist, mit den Randbereichen ihrer zueinander gekehrten Wandungen aneinandergefügt und sodann wird der Hilfsschalter 25 in Richtung des Pfeiles 37 auf das Schaltgerät 10 "geschoben", wobei die beiden Halteklammern 27 und 28 bereits die Halteleisten 15 hintergreifen. Alsbald stoßen dann die in der Darstellung nach links weisenden Kanten der Halteklammern 27 und 28 an die Anschlagnocken 18 an, so daß nunmehr mit einem verstärkten Kraftaufwand ein Weiterschieben erforderlich wird. Hierbei werden die beiden Halteklammern 27 und 28 ausgebogen, und zwar so lange, bis die in der Darstellung nach rechts weisenden Seiten der Halteklammern hinter den Anschlagnocken 18 ihre in der Figur 2 gezeigte Lage einnehmen. Bei dieser zweiten Verbindungsmöglichkeit wird der Kontaktstößel 31 des Hilfsschalters 25 an die in der Darstellung nach rechts weisende Kante des Betätigungsorgans 22 geführt, die ebenfalls - im Querschnitt - eine Keilform aufweist. Wiederum werden die Gabelelemente 32 und 33 des Kontaktstößels 31 aufgeweitet bzw. auseinandergebogen, bis sie schließlich in die bereits genannte Verjüngung 38 (siehe Figur 1) einfallen können und schließlich ihre in Figur 2 gezeigte Sollage einnehmen. Die in der Darstellung nach rechts weisende, nasenartige Ausformung 39 des Betätigungsorgans 22 dient hierbei dazu, den Kontaktstößel 31 in die gewünschte Lage zu führen, d. h. nötigenfalls aus dem Hilfsschalter 25 ein wenig herauszuziehen, um sodann wie geschildert verrasten zu können. Ein Entfernen des Hilfsschalters 25 vom Schaltgerät 10 ist durch ein Abziehen in entgegengesetzer Richtung möglich, d. h. entgegen der Pfeilrichtung des Pfeiles 37.

Die **Figur 3** veranschaulicht in vergrößertem Maßstab einen kleinen Ausschnitt des Schaltgerätes 10, und zwar veranschaulicht er nocheinmal den Nocken 18 und die Halteleiste 15. Erkennbar ist, daß die beiden in der Darstellung nach links und nach rechts weisenden Seitenflächen des Anschlagnockens 18 als Schrägflächen 40 und 41 ausgebildet sind, wobei die leztgenannte Schrägfläche 41, ausgehend von der angrenzenden Fläche der Seitenwan dung 12, deutlich flacher ansteigt als die gegenüberliegende, steil ansteigende Schrägfläche 40. Dieses hat eine Bedeutung im Zusammenhang mit dem Anfügen eines Hilfsschalters in Richtung des Pfeiles 37 gemäß Figur 2. Das Aufschieben eines Hilfsschalters 25 wird durch die stark geneigte Schrägfläche 41 begünstigt, ein Abziehen des Hilfsschalters hingegen durch die steile Schrägfläche 40 erschwert, da nämlich die Halteklammern (27, 28) eines Hilfsschalters über die steile Schrägfläche 41 aus gelenkt werden müssen. Hierdurch wird ein ungewolltes Verschieben des Hilfsschalters aus seiner Sollage, beispielsweise durch ein versehentliches stärkeres Anstoßen, weitgehend verhindert.

Im Gegensatz zu den vorher erläuterten Darstellungen weist die in Figur 3 gezeigte Halteleiste 15 ebenfalls eine Schrägfläche 42 auf, welche sich in der Zeichnung allerdings lediglich als Einbuchtung darstellt. Diese Schrägfläche 42 begünstigt nun wiederum ein Aufschieben des Hilfsschalters 25 in Richtung des Pfeiles 36, siehe hierzu Figur 2. Auch durch die Schrägfläche 42 wird ein Aufspreizen der beiden Halteklammern 27 und 28 erleichtert, auch wenn deren Zuführrichtung nun eine andere ist als die zuvor geschilderte.

Schließlich zur **Figure 4**. Diese veranschaulicht - in perspektivischer Sicht - einen Betätigungsstößel 43, welcher formgleich dem sichtbaren Ende des Kontaktstößels 31 gemäß Figur 1 ausgebildet, nur eben nicht in die Zeichnungseben fortgeführt ist, wie dieses beim Kontaktstößel 31 (wenn auch nicht erkennbar) der Fall ist. Dieser Betätigungsstößel 43 ist mit dem Betätigungsorgan 22 des Kontaktträgers 21 in praktisch gleicher Weise verbindbar, wie dieses für den Kontaktstößel 31 bereits geschildert worden ist. Ein solcher Betätigungsstößel 43 kann am Schaltgerät 10 solange angeordnet sein, bis er mit einem Hilfsschalter 25 verbunden werden soll. In diesem Falle wird er vom Betätigungsorgan 22 entfernt und gegebenenfalls am nicht sichtbaren Ende des Kontaktstößels 31 des Hilfsschalters 25 wieder angefügt, vorausgesetzt, daß dieses nicht sichtbare Ende entsprechend ausgebildet ist und im Gehäuse 26 des Hilfsschalters 25 auch eine entsprechende Durchtrittsöffnung vorhanden ist. Ein gleicher Betätigungsstößel 43 kann übrigens auch am entgegegesetzt dem Betätigungsorgan 22 gelegenen Ende des Kontaktträgers 21 vorgesehen sein. Er kann hier als Prüftaste für eine manuelle Betätigung des Schaltgerätes 10 dienen.

Nicht unerwähnt bleibe, daß die Größenverhältnisse in den Darstellungen insoweit unrealistisch sind, als sowohl die Halteleisten 15 als auch das Betätigungsorgan 22 des Kontaktträgers 21 in der Praxis im Verhältnis zur angedeuteten Gerätegröße sehr viel kleiner ausgebildet sein können. Lediglich der besseren Erkennbarkeit wegen sind diese Größenverhältnisse so gewählt bzw. "verzerrt" worden. Gleiches gilt auch für die Halteklammern 27, 28 und für den Kontaktstößel am Hilfsschalter 25.

Im übrigen sei nocheinmal erwähnt, daß es sich, was die Darstellungen betrifft, lediglich um Ausführungsbeispiele des Erfindungsgedankens handelt. Mannigfache Abweichungen bezüglich Lage und Formgestaltung der einzelnen Funktionselemente sind durchaus denkbar und realisierbar, ohne den Erfindungsgedanken zu verlassen.

### Bezugsziffern

10 elektromagnetisches Schaltgerät
11 Frontwandung von 10
12 Seitenwandung von 10
13 Gehäuseunterteil von 10
14 seitlicher Wandungsbereich von 11
15 Halteleiste
16 Seitenwandung ("dritte", angrenzend an 12 und 17)
17 Seitenwandung, 12 gegenüberliegend
18 Anschlagnocken
19 stirnseitige Wandung
20 Durchtrittsöffnung
21 Kontaktträger
22 Betätigungsorgan an 21
23 Längsachse von 21
24
25 Hilfsschalter
26 Gehäuse von 25
27, 28 Halteklammern an 26
29 Rastnase an 27
30 Rastnase an 28
31 Kontaktstößel von 25
32, 33 Gabelelemente von 31
34, 45 Führungslaschen an 26
36 Pfeil für "eine Richtung" der Anfügung von 25 an 10
37 Pfeil für eine "zweite Richtung" der Anfügung von 25 an 10
38 Verjüngung an 22
39 nasenartige Ausformung an 22
40 Schrägfläche an 18, flach ansteigend
41 Schrägfläche an 18, steil ansteigend
42 Schrägfläche an 15
43 Betätigungsstößel; Figur 4

## Patentansprüche

1. Elektromagnetisches Schaltgerät und mit diesem kombinierbarer, aufrastbarer Hilfsschalter, wobei das Schaltergehäuse des Schaltgerätes außer einer bodenseitigen Wandung, die auf einem Tragelement (Tragplatte oder Tragschiene) befestigbar ist, eine dieser bodenseitigen Wandung gegenüberliegende Frontwandung und vier ringsum gelegene Seitenwandungen aufweist, und wobei weiterhin wenigstens eine der Wandungen des Schaltergehäuses mit einer Durchtrittsöffnung ausgestattet ist, die dem Durchtritt eines als Betätigungsorgan ausgebildeten Endes eines im Gehäuseinneren beweglich angeordneten Kontaktträgers oder eines mit diesem Kontaktträger verbundenen, gesonderten Betätigungsorgans dient, welch letzteres mit einem Kontaktstößel des mit dem Schaltgerät kombinierbaren Hilfsschalters koppelbar ist, dadurch gekennzeichnet, daß an zwei einander gegenüberliegenden Seitenwandungen (12, 17) des Schaltergehäuses, an deren Randungen, die an die diese Seitenwandungen verbindende dritte Seitenwandung (16) grenzen, vorstehende Halteleisten (15) angeformt sind,
daß in der genannten dritten Seitenwandung des Schaltergehäuses die Durchtrittsöffnung (20) für das Betätigungsorgan (22) angeordnet ist,
daß von einander gegenüberliegenden Seiten eines Gehäuses (26) des Hilfsschalters (25) spiegelbildlich zueinander ausgebildete, über das Gehäuse hinausragende und an ihren freien Enden mit zueinander gerichteten Rastnasen (29) ausgestattete Halteklammern (27, 28) ausgehen, die in mit dem Schaltgerät montierter Lage hinter die Halteleisten an Schaltergehäuse greifen,
und daß in an sich bekannter Weise der Kontaktstößel (31) des Hilfsschalters (25) aus dessen Gehäuse (26) herausragt und beim Anfügen an das Schaltgerät (10) selbsttätig mit dem zugekehrten Betätigungsorgan (22) des Schaltgerätes verrastet.

2. Schaltgerät nach Anspruch 1, dadurch gekennzeichnet, daß an den Halteleisten (15) jeweils zwei Anschläge in Form von angeformten Anschlagnocken (18), Verbreiterungen der Halteleisten oder in Form von Wandungskanten (19) von Gehäuseeinzelteilen (13) des Schaltergehäuses vorgesehen sind, zwischen denen Halteklammern (27, 28) eines angefügten Hilfsschalters (25) gelegen und eingefangen sind.

3. Schaltgerät nach Anspruch 1 oder 2, dadurch gekennzeichnet, daß die Halteleisten (15) in denjenigen Längsbereichen, in denen sie von Halteklammern (27, 28) eines anzufügenden Hilfsschalters (25) hintergriffen werden, mit Schrägflächen (42) ausgestattet sind, die eine Zuführung des Hilfsschalters in längsaxialer Richtung (Pfeil 36) des Kontaktträgers (23) erleichtern.

4. Schaltgerät nach einem der vorstehenden Ansprüche, dadurch gekennzeichnet, daß die Durchtrittsöffnung (20) in der (dritten) Seitenwandung (16) bis zur Frontwandung (11) reicht und sich - abgewinkelt fortgeführt - in dieser fortsetzt.

5. Schaltgerät nach einem der vorstehenden Ansprüche, dadurch gekennzeichnet, daß das als Betätigungsorgan (22) ausgebildete Längsende des beweglichen Kontakt trägers (21) bzw. das mit dem Kontaktträger verbundene, gesonderte Betätigungsorgan derart gestaltet ist, daß es sowohl mit einem in längsaxialer Richtung (Pfeil 36) des Kontaktträgers zugeführten, als auch mit einem von der Frontwandung (11) des Schaltergehäuses her, senkrecht zur Längsachse des Kontaktträgers (in Richtung des Pfeiles 37) zugeführten Kontaktstößel (31) eines anzufügenden Hilfsschalters (25) verrastbar ist.

6. Schaltgerät nach einem der vorstehenden Ansprüche mit an den Halteleisten angeformten Anschlagnocken, dadurch gekennzeichnet, daß die näher an der Frontwandung (11) gelegenen beiden Anschlagnocken (18) an den beiden Halteleisten (15) mit Schrägflächen (40, 41) an voneinander gerichteten Seiten versehen sind, wobei deren zur Frontwandung hin gerichteten Schrägflächen (41) - ausgehend von der angrenzenden Gehäusefläche (12) - deutlich flacher ansteigen als die gegenüberliegenden, also steiler ansteigenden Schrägflächen (40).

7. Schaltgerät und Hilfsschalter nach einem der vorstehenden Ansprüche, dadurch gekennzeichnet, daß vom Schaltergehäuse des Schaltgerätes (10) und/oder vom Gehäuse (26) des Hilfsschalters (25) von einander gegenüberliegenden Seiten wenigstens zwei Führungslaschen (34, 35) ausgehen, die dem jeweils anderen Schalter zugekehrt sind und in zusammengefügter Lage der beiden Schalter (10, 25) deren Lage zueinander zusätzlich sichern.

8. Hilfsschalter nach einem der vorstehenden Ansprüche, dadurch gekennzeichnet, daß das dem Kontaktträger bzw. dem Betätigungsorgan (22) des Kontaktträgers (21) des Schaltgerätes (10) zuzuführende Ende des Kon takstößels (31) des Hilfsschalters (25) gabelartig ausgebildet ist, wobei der Abstand der Gabelelemente (32) zueinander sich an deren freien Enden sprungartig verringert.

9. Schaltgerät und Hilfsschalter nach einem der vorstehenden Ansprüche, dadurch gekennzeichnet, daß an beiden Längsenden des Kontaktträgers (21) des Schaltgerätes (10) Betätigungsstößel (43) aufrastbar sind, deren eines Ende gabelartig und formgleich demjenigen Ende des Kontakstößels (31) des Hilfsschalters (25) ausgebildet ist, welches mit dem Kontaktträger (21) verrastbar ist, und daß vor dem Anfügen des Hilfsschalters an das Schaltgerät dieser Betätigungsstößel vom Schaltgerät entfernt und - im Bedarfsfalle - dem abgewandte Ende des Kontaktstößels (31) des Hilfsschalters angefügt wird.
